# EUROPÄISCHE PATENTSCHRIFT

(11) **EP 4 375 604 B1**
(45) Veröffentlichungstag und Bekanntmachung des Hinweises auf die Patenterteilung: **29.04.2026**
(21) Anmeldenummer: 23211761.4
(22) Anmeldetag: 23.11.2023
(51) Int. Cl.: F28D 1/04, F28F 1/22

(54) **LAMELLENWÄRMETAUSCHER, VERFAHREN ZU DESSEN HERSTELLUNG UND SYSTEM**
A LAMINATED HEAT EXCHANGER, A METHOD OF MANUFACTURING THE SAME, AND A SYSTEM
ÉCHANGEUR DE CHALEUR À AILETTES, SON PROCÉDÉ DE FABRICATION ET SYSTÈME

(30) Priorität: 25.11.2022 DE 102022131260
(43) Veröffentlichungstag der Anmeldung: 29.05.2024
(73) Patentinhaber: Schmöle GmbH, 58730 Fröndenberg (DE)
(72) Erfinder: Bitter, Dieter, 57413 Finnentrop (DE); Hofstetter, Werner, 9434 Au SG (CH)
(74) Vertreter: Roche, von Westernhagen & Ehresmann

(56) Entgegenhaltungen:
- EP-A1- 0 009 458
- EP-A1- 2 808 638
- US-A- 3 379 241
- US-A- 5 797 451
- US-A1- 2007 017 663
- US-A1- 2007 034 364
- US-A1- 2012 080 174

## Beschreibung

Die Erfindung betrifft gemäß einem ersten Aspekt einen Lamellenwärmetauscher. Wärmetauscher zur Klimatisierung von Räumen sind nach Art von Flächenwärmetauschern seit längerer Zeit hinlänglich bekannt.

Im Stand der Technik existieren hierbei grundsätzlich zwei Arten:
Zunächst bestehen zur vorliegenden Erfindung gattungsfremde Plattenwärmetauscher, bei welchen ein Rohrsystem zur Leitung eines Mediums auf einer Trägerplatte, jedenfalls über den Großteil seiner Rohrlänge, aufliegt.

Diese Trägerplatte kann beispielsweise von einer Kassette oder einem Segel bereitgestellt sein, weshalb solche Wärmetauscher auch Klimasegel genannt werden. Ein solcher gattungsfremder Plattenwärmetauscher ist beispielsweise in Fig. 1 dargestellt, gemäß welcher eine Kassette 2 an einer Decke 1 angebracht ist. In der Kassette 2 liegt eine Platte 3 ein (die alternativ auch von der Kassette 2 selber bereitgestellt werden kann), auf welcher Rohrabschnitte 4 eines nicht weiter dargestellten Rohrsystems aufliegen (welche ihrerseits wiederum von Wärmeleitelementen 5 übergriffen oder unterlagert und an die Platte 3 angedrückt werden).

Derartige Plattenwärmetauscher ermöglichen üblicherweise eine Wärmeübertragung durch einen hohen Anteil an Wärmestrahlung (abgegeben von der Platte/Kassette). Diese Plattenwärmetauscher sind auch als Deckenstrahlplatten bezeichenbar.

Gattungsgemäße Lamellenwärmetauscher eines zweiten Typs weisen hingegen einen höheren konvektiven Anteil auf, da sie im Wesentlichen aus Lamellen bestehen, welche parallel angeordnet sind und zwischen sich Durchlässe (oder Schächte) des gesamten Lamellenwärmetauschers ausbilden, die besagte Konvektion fördern/ermöglichen.

Ein solcher gattungsgemäßer Lamellenwärmetauscher des Standes der Technik ist in Fig. 2 zu erkennen, aus welcher ersichtbar ist, dass den geraden Abschnitten 6 eines Rohrsystems Lamellen 8 zugeordnet sind.

Derartige Lamellenwärmetauscher weisen aufgrund ihrer konvektiven Eigenschaften, welche in besagten Durchlässen/Schächten 7 begründet liegen, in der Regel eine deutlich höhere Leistung auf und werden daher auch als Hochleistungselemente bezeichnet.

Hierzu werden die Lamellen 8 insbesondere aus (Aluminium-) Profilen hergestellt bzw. gepresst und seitlich von einem Stahlrahmen 9 zusammengehalten (in Fig. 2 sind Teile 9a bis 9c des umlaufenden Rahmens 9 angedeutet).

Diese als Profile ausgebildeten Lamellen 8 weisen dabei gemeinsam mit dem Stahlrahmen 9 nicht nur ein sehr hohes Gewicht auf (weshalb sie hinter vorgehaltener Hand auch als "Heizkörper" bezeichnet werden), sondern sie sind zudem auch nicht besonders komfortabel, da die Lamellen typischerweise am Rahmen vernietet und dann pulverbeschichtet werden. Daher führen bereits leichte Kratzer an einer der Lamellen zu einem Mangel des gesamten Lamellenwärmetauschers, welcher nur schwer behebbar ist.

Aufgabe der Erfindung ist es somit, einen gattungsgemäßen Lamellenwärmetauscher bereitzustellen, welcher insgesamt komfortabler zu handhaben ist.

Die Erfindung löst die gestellte Aufgabe gemäß einem ersten Aspekt mit den Merkmalen des Patentanspruches 1 und ist demnach insbesondere dadurch gekennzeichnet, dass die Lamellen aus Blech bestehen, wobei demselben Rohrabschnitt mindestens zwei Lamellen zugeordnet sind, welche im Bereich des Rohrabschnittes, abgesehen von einer gegebenenfalls vorhandenen Anlagesicke für den Rohrabschnitt, plan aufeinanderliegen, in ihren beiden Randbereichen jedoch jeweils nicht.

Mit anderen Worten besteht ein Aspekt der Erfindung darin, die aus Profilen bestehenden Lamellen durch Blechlamellen zu ersetzen, was gleich mehrere Vorteile in der Handhabung bietet:
So ist der gesamte Lamellenwärmetauscher zunächst vom Gewicht her deutlich leichter und somit deutlich einfacher an einer Gebäudedecke zu befestigen.

Auch die Reparatur eines derartigen Lamellenwärmetauschers wird vereinfacht, da aufgrund der Leichtigkeit der Lamellen diese nicht mehr an einem Rahmen oder Träger des Lamellenwärmetauschers fest vernietet werden müssen. Vielmehr können die Lamellen lösbar am Lamellenwärmetauscher befestigt und somit einfach (werkzeuglos) ausgetauscht werden.

Für den Fall, dass eine der Lamellen beispielsweise eine Macke oder Kerbe oder ähnliches aufweist, braucht nicht der gesamte Lamellenwärmetauscher durch einen Neuen ersetzt zu werden. Es reicht vielmehr der Austausch einer einzigen Lamelle.

Die Profile des Standes der Technik sind in der Regel nicht vorlackiert und werden erst, wenn der gesamte Lamellenwärmetauscher zusammengebaut ist, abschließend lackiert (und sind dann nicht mehr auseinandernehmbar).

Weitere Gebäuderaumwärmetauscher sind aus dem Stand der Technik, beispielsweise der US 2012/080174 A1 , die die Merkmale des Oberbegriffs vom Anspruch 1 offenbart, oder der US 2007/034364 A1 bekannt, wobei bei erstgenanntem Dokument des Standes der Technik jedoch zwischen einzelnen Lamellen diskrete Wärmetauschelemente und gemäß letztgenannter Schrift des Standes der Technik nur Einzellamellen, also keine Lamellenverbünde, vorgesehen sind.

Auch erhöht die Erfindung die Variabilität der Lamellenwärmetauscher: So können die Lamellen beispielsweise noch am Montageort hinsichtlich ihrer Farbe angepasst werden (bzw. durch andersfarbige Lamellen ersetzt werden) oder den Lichtverhältnissen entsprechend ausgerichtet werden (während die Profil-Lamellen des Standes der Technik fest am Rahmen des Lamellenwärmetauschers angeordnet sind, erlauben Blechlamellen aufgrund einer vereinfachten Anbringung eine variable Ausrichtung).

Schließlich ist auch der Transport eines entsprechenden Lamellenwärmetauscher(-systems) vom Herstellungsort an den Montageort deutlich einfacher, da die einzelnen Lamellen in einem unverbauten Zustand, beispielsweise gemeinsam mit dem Rohrsystem, als Einzelteile oder Zwischenprodukte gestapelt bzw. raumminimiert an den Montageort verbracht werden können, an welchem sie dann erst zu einem fertigen Lamellenwärmetauscher (nach einem Baukastenprinzip) zusammengesetzt werden.

Die Lamellen bestehen erfindungsgemäß aus Blech, es handelt sich mithin um Blechlamellen.

Diese werden aus Blechen herausgearbeitet, insbesondere gestanzt oder genibbelt.

Bei Lamellen handelt es sich insbesondere um streifenartige Elemente, deren Ausdehnung in axialer Längsrichtung ihre Ausdehnung in Querrichtung um ein Vielfaches übersteigt. Sie könnten auch als Leisten bezeichnet werden.

Während die sehr schweren Profile, welche im Stand der Technik als Lamellen eingesetzt werden, aufwendig gepresst werden müssen, können die erfindungsgemäßen Blechlamellen einfach aus einem Rohblech herausgearbeitet werden.

Der Nachteil neben dem Gewicht ist bei den Profillamellen des Standes der Technik, dass die zu deren Herstellung benötigten Werkzeuge speziell für den Einzelfall vorgegebene Formen aufweisen müssen (beispielsweise speziell geformte Dorne, sofern Ausnehmungen in den Lamellen vorgesehen werden sollen).

Erfindungsgemäß können hingegen aus (insbesondere bereits bandlackierten) Rohblechen, beispielsweise mit Hilfe einer Nibbelmaschine, beliebige Formen herausgearbeitet werden, welche variable Lochungen und/oder Konturen aufweisen.

Erfindungsgemäß werden insbesondere Feinbleche eingesetzt, welche ihrer Definition nach dünner als 3 mm sind (was somit auch auf die erfindungsgemäßen Lamellen zutrifft). Alternativ könnten gemäß einer weiteren Ausführungsform aber auch Mittelbleche mit einer Dicke zwischen 2 mm und 5 mm eingesetzt werden (und somit Blechlamellen dieser Dicke eingesetzt werden).

Weniger geeignet erscheinen zunächst Grobbleche mit einer Dicke von mehr als 4,75 mm, wobei sie zunächst aber von der Erfindung auch nicht ausgeschlossen sein sollen.

Erfindungsgemäß kann es sich insbesondere um Aluminiumblech handeln (mithin also Aluminiumlamellen) oder ein Blech (bzw. Lamellen) aus einem anderen geeigneten Metall.

Ein gattungsgemäßer Lamellenwärmetauscher umfasst zumindest Lamellen und ein Rohrsystem. Typischerweise weist ein Lamellenwärmetauscher darüber hinaus auch eine Halterung auf, welche für einen Zusammenhalt der Lamellen und eine Grundstabilität des Wärmetauschers sorgt. Bei der Halterung kann es sich beispielsweise um einen umlaufenden Rahmen handeln (wie er z. B. zum Stand der Technik in Fig. 2 gezeigt ist) oder endseitige Halteelemente oder Halteleisten.

Alternativ könnte es aber auch möglich sein, dass der Lamellenwärmetauscher auf eine derartige Halterung verzichtet, beispielsweise wenn die Lamellen mit dem Rohrsystem verbunden sind, und das Konstrukt durch Angriffspunkte (z. B. Haken oder Löcher) an den Lamellen selber unmittelbar an der Decke aufgehängt wird.

In beiden Fällen weist der Lamellenwärmetauscher vorzugsweise Haltemittel auf, beispielsweise nach Art von Haltelöchern, Haltemulden, Haltegegengewinden, Haltehaken oder ähnlichem. Mit Hilfe von diesen Haltemitteln kann der Lamellenwärmetauscher insgesamt an einer Decke (oder alternativ Wand) eines Raumes angebracht werden, insbesondere mit Hilfe von geeigneten Hilfsmitteln wie (Stahl-)Seilen, Gewindestangen oder ähnlichem.

Gattungsgemäß bilden die, insbesondere parallel angeordneten, Lamellen einen Durchlass oder Schacht zwischen sich aus, welcher für Konvektionseffekte sorgt, was insbesondere bei einem gattungsfremden Stand der Technik nach Art eines Plattenwärmetauschers (beispielsweise gemäß Fig. 1) nicht vorgesehen ist: Während der Plattenwärmetauscher hauptsächlich über (Temperatur)-Strahlungseffekte arbeitet, ist die erhöhte Leistung eines Lamellenwärmetauschers dadurch zu erklären, dass Konvektionseffekte genutzt werden, welche insbesondere von den genannten Durchlässen (die insbesondere streifenartig ausgebildet sein können) ermöglicht werden.

Die Durchlässe zwischen den Lamellen sind auch als Schächte bezeichenbar bzw. als Luftschächte, welche den (gesamten) Wärmetauscher durchsetzen.

Um derartige Durchlässe zu ermöglichen, darf gerade keine Trägerplatte vorgesehen sein, an welcher das Rohrsystem über den Großteil seiner Länge - mittelbar oder unmittelbar - an- oder aufliegt (Querplatten als Teil von Halterungen oder ähnlichem sind allerdings unkritisch).

Das Rohrsystem weist dabei typischerweise mehrere parallel angeordnete Rohrabschnitte auf. Es ist insbesondere als Rohrmäander ausgebildet (könnte grundsätzlich aber auch eine Harfenform oder ähnliches aufweisen).

Das Rohrsystem kann einteilig oder mehrteilig ausgebildet sein.

Vorzugsweise besteht das Rohrsystem aus Metall, insbesondere aus Kupfer.

Der erfindungsgemäße Lamellenwärmetauscher dient der Klimatisierung von Räumen/Gebäuden. Er wird typischerweise an der Decke eines Gebäuderaumes angebracht. Er könnte grundsätzlich aber auch an der Wand eines entsprechenden Raumes angebracht werden, sofern eine derartige Optik im Wandbereich nicht störend wirkt.

Bei der Klimatisierung handelt es sich vorzugsweise um eine Kühlung des Raumes, wozu durch das Rohrsystem ein gekühltes oder jedenfalls nicht erwärmtes Medium, insbesondere Wasser, geführt wird.

Alternativ kann durch einen entsprechenden Lamellenwärmetauscher natürlich auch ein Heizeffekt erreicht werden, in welchem Fall durch das Rohrsystem ein erhitztes Medium (insbesondere Wasser) geführt wird.

Wie bereits dargelegt, nutzt ein gattungsgemäßer Lamellenwärmetauscher insbesondere Konvektionseffekte, wozu der Durchlass bzw. Schacht im Lamellenwärmetauscher genutzt wird. Der Wärmetauscher kann insofern auch als konvektiver Wärmetauscher bezeichnet werden (im Gegensatz zu einem Strahlungswärmetauscher bzw. einer Strahlungsdecke gemäß Fig. 1).

Das Rohrsystem liegt gattungsgemäß nicht über den Großteil seiner Rohrlänge an der Trägerplatte an, insbesondere also nicht über mehr als 50% seiner Rohrlänge, vorzugsweise über nicht mehr als 25% seiner Rohrlänge, weiterhin nicht über mehr als 10% seiner Rohrlänge, weiter vorzugsweise überhaupt nicht.

Es handelt sich also im Sinne der Erfindung insbesondere um einen auflageplattenlosen Lamellenwärmetauscher.

Dabei liegt das Rohrsystem jedenfalls abschnittsweise an den Lamellen an. Vorzugsweise liegen die geraden Abschnitte des Rohrsystems jeweils an einer Lamelle an.

Der (gerade) Rohrsystemabschnitt kann beispielsweise formschlüssig an der Lamelle befestigt sein oder andersherum. Insbesondere kann die Lamelle hierfür in ihrem zentralen Bereich eine Sicke vorsehen, in welche der Abschnitt des Rohrsystems eingeklickt (oder verklebt oder sonstwie befestigt) werden kann (bzw. über welchen Abschnitt die Lamelle herüberschnappen kann). Alternativ kann der Rohrsystemabschnitt auch zwischen zwei gegenüberliegenden Lamellen eingeklemmt werden oder in seiner Bewegungsfreiheit von diesen begrenzt werden.

Bei ihrer Herstellung können die Lamellen zunächst in einer Ebene bearbeitet werden, d. h. insbesondere die Kontur der Lamelle kann aus einem Blechrohling herausgearbeitet werden und/oder es können Ausnehmungen im Blech vorgesehen werden. Solche Löcher in den Blechen können bevorzugte Luftleiteffekte erzeugen oder auch verbesserte Schalleigenschaften oder ähnliches.

Anschließend wird dann gegebenenfalls ein Teil der Lamelle aus der Blechebene herausgestellt, beispielsweise durch einen Abkantprozess oder ähnliches. Hierbei können insbesondere Flügelbereiche entstehen, welche in einem vorgegebenen Winkel von der Blechebene abstehen.

Eine große Besonderheit der Erfindung liegt darin, dass mehrere Bleche aneinander festgelegt werden können, um besondere Strukturen/Lamellenverbunde zu erzeugen, wie beispielsweise X-Strukturen oder ähnliches. Die Festlegung der einzelnen Lamellen aneinander erfolgt dabei typischerweise lösbar, also beispielsweise formschlüssig oder magnetisch oder ähnliches. Auf diese Weise können die Lamellen wieder voneinander (werkzeuglos) getrennt werden. Grundsätzlich sind von der Erfindung aber auch andere Festlegungsformen erfasst, wie beispielsweise ein Verkleben oder ein Vernieten oder Verlöten (aneinander) oder ähnliches.

Bevorzugt ist aber eine formschlüssige Anbringung, wobei bereits im Bearbeitungsprozess des Rohbleches entsprechende Rastmittel an den einzelnen Lamellen vorgesehen werden können, wie beispielsweise Haken oder Gegenlochungen oder ähnliches.

Der fertige Wärmetauscher kann als Halterung insbesondere von einem Rahmen oder Endleisten oder ähnlichem zusammengehalten werden, wobei der Zusammenbau und insbesondere der anschließende Auseinanderbau des Lamellenwärmetauschers bzw. das Anbringen der Lamellen an oder das Entfernen der Lamellen von der entsprechenden Halterung ebenfalls werkzeuglos/lösbar erfolgen kann, typischerweise formschlüssig (oder magnetisch).

Gemäß einer bevorzugten Ausführungsform der Erfindung weisen die Lamellen Lochungen bzw. Löcher auf. Hierbei handelt es sich also um materialumschlossene Durchgänge in den Lamellen oder um Randausnehmungen oder ähnliches. Die Lochungen können dabei beispielsweise materialerhaltend ausgebildet sein, also beispielsweise nach Art von Klappen- oder Raspellochungen oder Jalousie-Lochungen oder ähnlichem, also Lochungen, bei denen zur Erzeugung einer Öffnung Material durch die Blechebene durchgedrückt, aber nicht abgetrennt wird.

Alternativ kann natürlich auch vorgesehen sein, dass die Lochungen materialmindernd ausgebildet sind, d. h. also dass Material zur Erzeugung der Lochungen aus dem Blech entfernt wird. Die Lochungen werden dabei vorzugsweise direkt im (lackierten) Rohblech erzeugt, also beispielsweise insbesondere vor einem Abkantprozess oder einem formgebenden Umarbeitungsprozess oder ähnlichem.

Gemäß einer weiteren vorteilhaften Ausgestaltung weichen die Lamellen im Querschnitt von einer Geraden bzw. einer I-Form ab. Hierfür können die Lamellen insbesondere umgeformt und aus der Blechebene herausgestellt werden, jedenfalls abschnittsweise. Insbesondere können die Lamellen im Randbereich Flügel aufweisen, welche beispielsweise durch Abkanten des Bleches erzeugt werden.

Hierunter ist aber noch nicht einmal eine gegebenenfalls vorhandene zentrale Sicke zum Einlegen eines Rohrabschnittes zu verstehen, sondern tatsächlich die sonstige Gesamtform.

Abgesehen von einer gegebenenfalls vorhandenen Sicke kann der Rest der Lamelle im Querschnitt vorzugsweise achs- oder punktsymmetrisch ausgebildet sein, beispielsweis eine U- oder V- oder S-Form oder ähnliches aufweisen.

Gemäß Hauptanspruch sind die Lamellen in ihrem zentralen Querschnittbereich im Wesentlichen plan ausgebildet (unbeschadet einer gegebenenfalls vorhandenen Sicke zur Aufnahme oder Anlage eines Abschnittes des Rohrsystems). Ansonsten ist der zentrale Querschnittsbereich aber gemäß dieser Ausführungsform im Wesentlichen plan ausgebildet. Dies verbessert die Anlagemöglichkeiten an andere Lamellen (eines Verbundes), welche demselben Rohrabschnitt zugeordnet sind (vgl. Ausführungen weiter unten).

Es kann hierbei jedoch vorgesehen sein, dass die Lamellen in mindestens einem ihrer Randbereiche (also insbesondere abseits des planen, zentralen Querschnittsbereiches) von der durch den planen Querschnittsbereich ausgebildeten Ebene (bzw. der Blechebene) abstehen. Insbesondere können derartig abstehende Bereiche, welche auch Flügel genannt werden, durch ein Abkanten des Blechmaterials erzeugt werden. Sie können dabei in einem gewünschten Winkel von der Blechebene abstehen.

Gemäß Hauptanspruch sind demselben Rohrabschnitt mindestens zwei Lamellen als "Lamellenverbund" zugeordnet. Diese können aneinander festgelegt sein, insbesondere mit einem planen, zentralen Querschnittsbereich.

Das Festlegen kann hierbei lösbar erfolgen, beispielsweise also über werkzeuglos lösbare, magnetische oder formschlüssige Verbindungen. Alternativ kann auch ein Verkleben oder Vernieten oder sonstiges erfolgen.

Der Rohrabschnitt kann sich zwischen den beiden Lamellen befinden oder auf einer Seite der beiden Lamellen.

Mehrere Lamellenverbunde können zwischen sich also gattungsgemäße Durchlässe ausbilden.

Gemäß einer weiteren Ausgestaltung können auch mehr als zwei Lamellen demselben Rohrabschnitt (als Verbund) zugeordnet sein, beispielsweise drei oder vier oder fünf, diese können insbesondere ebenfalls in einem planen, zentralen Querschnittsbereich aneinander festgelegt sein.

Mehrere Lamellen, welche demselben Rohrabschnitt zugeordnet sind, können beispielsweise jeweils anders ausgerichtet sein (beispielsweise um 180° gedreht) oder andere (oder gleiche) Anstellwinkel für von ihnen seitlich ausgebildete Flügelelemente aufweisen.

Gemäß einer weiteren vorteilhaften Ausgestaltung der Erfindung kann mindestens eine Lamelle so geformt sein, dass sie zwei sich gegenüberliegende Anlageflächen oder Begrenzungsflächen für einen Rohrabschnitt des Rohrsystems ausbildet. In diesem Fall kann auf eine Sicke verzichtet werden. Der Rohrabschnitt kann also zwischen den beiden gegenüberliegenden Anlagefläche angeordnet sein und (im Gegensatz zu einer Sicke) dafür sorgen, dass seitliches Spiel bei der Anordnung der Lamellen an dem Rohrsystem vorhanden ist. In diesem Sinne kann die Lamelle eine Art Kasten ausbilden, in welchem der Rohrabschnitt einliegt. Eine solche Ausgestaltung ist insbesondere dann bevorzugt einsetzbar, wenn dem Rohrabschnitt noch weitere Lamellen zugeordnet sind, die dann beispielsweise an der besagten Lamelle, welche die gegenüberliegende Anlagefläche ausbildet, befestigt sind.

Gemäß einem weiteren Aspekt der Erfindung betrifft diese ein System, umfassend einen der beschriebenen Lamellenwärmetauscher sowie einen Lamellenvorrat. Der Lamellenvorrat kann dabei Lamellen aufweisen, welche identisch zu den Lamellen des Lamellenwärmetauschers sind oder bezüglich ihrer Form bzw. Dimensionierung und/oder ihrer Farbe abweichen. Das System weist hierbei bevorzugt reversible Verbindungsmittel auf, zum lösbaren und/oder werkzeuglosen Anbringen besagter Lamellen des Lamellenvorrats an Lamellen des Lamellenwärmetauschers.

Alternativ können diese Lamellen über reversible/lösbare Verbindungsmittel des Systems auch dazu genutzt werden, die bestehenden Lamellen des Lamellenwärmetauschers zu ersetzen (beispielsweise wenn diese beschädigt sind). Die Verbindungsmittel können daher an den Lamellen selber und/oder an einer Halterung des Lamellenwärmetauschers des Systems vorgesehen sein. Es kann sich beispielsweise um formschlüssige oder magnetische Verbindungsmittel handeln, beispielsweise um Schnapp- oder Rasteinrichtungen oder Haken oder ähnliches.

Auf diese Weise kann stets eine Schar an Lamellen bevorratet werden, beispielweise für den Fall, dass eine der Lamellen beschädigt wird oder beschädigt ist. Die Lamelle kann somit problemlos ausgetauscht werden, insbesondere werkzeuglos.

Des Weiteren kann, je nach gewünschter Optik, beispielsweise für unterschiedliche Anlässe ein Austausch einiger oder sämtlicher Lamellen gegen Lamellen einer anderen Farbe oder einer anderen Form oder ähnliches erfolgen. Beispielsweise können in einer ersten, hellen Jahreszeit dunkle Lamellen vorgesehen werden, in einer anderen, dunkleren Jahreszeit hellere Lamellen oder ähnliches.

Auch ist vorstellbar, dass je nach Temperatur (bzw. ob der Lamellenwärmetauscher gerade zum Heizen oder zum Kühlen eingesetzt wird) die Lamellen gegen Lamellen einer anderen Form ausgetauscht werden, welche für die gewünschte Funktion besser geeignet sind.

Schließlich kann mit dem System auch erreicht werden, dass einem Rohrabschnitt - je nach Einsatzfall - unterschiedlich viele Lamellen zugeordnet sind. Beispielsweise kann auf diese Weise vor Ort bzw. bei der Montage des Lamellenwärmetauschers entschieden werden, ob einem Rohrabschnitt eine Lamelle zugeordnet werden soll oder tatsächlich mehrere, beispielweise zwei oder drei. Auf diese Weise kann man auf die besonderen Gegebenheiten vor Ort besonders gut eingehen (bei den schweren, fertig gestellten und werkzeuglos nicht auseinandernehmbaren Lamellenwärmetauschern des Standes der Technik ist dies nicht möglich).

Schließlich betrifft die vorliegende Erfindung noch ein Verfahren zur Herstellung und zum Anpassen eines Lamellenwärmetauschers gemäß Patentanspruch 10.

An dieser Stelle sei darauf hingewiesen, dass sämtliche im Zusammenhang mit den voranstehend beschriebenen Lamellenwärmetauschern (oder Systemen) beschriebenen Merkmale und Vorteile selbstverständlich auch auf das erfindungsgemäße Verfahren übertragbar sein sollen (und umgekehrt), wobei diese Ausführungen an dieser Stelle aus Gründen der Übersichtlichkeit nicht noch einmal wiederholt werden sollen.

Selbstverständlich ist von dem erfindungsgemäßen Verfahren somit aber auch die Lochung des Bleches, insbesondere materialerhaltend, umfasst oder das Abkanten zur Erzeugung von aus der Blechebene abstehenden Flügeln oder ähnliches.

Gemäß einer besonders vorteilhaften Ausgestaltung der Erfindung ist vorgesehen, dass die Lamellen als Zwischenprodukte an einem ersten Ort hergestellt und/oder bereitgestellt werden, wobei diese Zwischenprodukte dann an einen zweiten, entfernen Montageort verbracht werden. Dieser Ort kann beispielsweise mehrere Kilometer von dem ersten Ort entfernt liegen. Bei dem Montageort handelt es sich um den Ort, an dem der Lamellenwärmetauscher installiert werden soll, unter Verwendung besagter Zwischenprodukte. Die Besonderheit besteht hierbei darin, dass der Lamellenwärmetauscher erst am Montageort zusammengesetzt und dann an einer Decke oder an einer Wand montiert wird. Im Stand der Technik erfolgt das Zusammensetzen des Lamellenwärmetauschers immer am ersten Ort, insbesondere da eine anschließende Gesamtlackierung erfolgt. Der sehr schwere, raumgreifende Wärmetauscher muss dann in seiner fertigen Form beim Stand der Technik an den Montageort verbracht werden. Dies entfällt vorliegend.

Insbesondere können die Lamellen zusammengelegt und unmontiert an den Montageort verschickt werden. Gleiches gilt insbesondere für das Rohrsystem, welches ebenfalls an dem ersten Ort hergestellt oder bereitgestellt werden kann und auch als Zwischenprodukt gelten kann, welches dann beispielsweise gemeinsam mit den Lamellen an den Montageort verbracht wird. Gleiches kann auch für entsprechende Halterungen bzw. Halterungselemente für den Lamellenwärmetauscher gelten, welche im Sinne dieser Idee auch als Zwischenprodukt(e) bezeichnet werden können.

Weitere Vorteile der Erfindung ergeben sich aus den nicht zitierten Unteransprüchen sowie aus der nachfolgenden Beschreibung der in den Figuren dargestellten Ausführungsbeispiele. Darin zeigen:
- Fig. 1: in einer sehr schematischen seitlichen Schnittansicht, eine gattungsfremde Vorrichtung des Standes der Technik,
- Fig. 2: in einer Ansicht gemäß Fig. 1, eine gattungsgemäße Vorrichtung des Standes der Technik,
- Fig. 3: Zwischenprodukte eines erfindungsgemäßen Lamellenwärmetauschers, in Einzeldarstellung,
- Fig. 4: ein zusammengesetzter, gattungsgemäßer Lamellenwärmetauscher
- Fig. 5a-5c: unterschiedliche Querschnittsansichten von unterschiedlichen Ausführungen der Lamellen-Rohrabschnittkonfiguration des Wärmetauschers gemäß Fig. 4,
- Fig. 6: ein Abschnitt eines erfindungsgemäßen Lamellenverbundes eines einzelnen Rohrabschnittes in einem Verbund aus drei Lamellen,
- Fig. 7: eine sehr schematische Aufsicht auf eine Endplatte einer Halterung eines Lamellenwärmetauschers, welche mehrere Lamellenverbunde gemäß Fig. 6 haltern kann,
- Fig. 8: eine Aufsicht auf einen vorbereiteten Lamellenrohling,
- Fig. 9: eine sehr schematische Ansicht einer Verbindungsart zwischen zwei Lamellen mit einem vorstehenden Hakensystem, und
- Fig. 10-35: unterschiedliche Ausgestaltungen von erfindungsgemäßen Lamellen(verbunden).

Ausführungsbeispiele der Erfindung sind in der nachfolgenden Figurenbeschreibung, auch unter Bezugnahme auf die Zeichnungen, beispielhaft beschrieben. Dabei werden der Übersichtlichkeit halber - auch soweit unterschiedliche Ausführungsbeispiele betroffen sind - gleiche oder vergleichbare Teile oder Elemente oder Bereiche mit gleichen Bezugszeichen, teilweise unter Hinzufügung kleiner Buchstaben, Zahlen und/oder Apostrophen, bezeichnet. Gleiches gilt für die der Figurenbeschreibung nachfolgenden Patentansprüche.

Merkmale, die nur in Bezug zu einem Ausführungsbeispiel beschrieben sind, können im Rahmen der Erfindung auch bei jedem anderen Ausführungsbeispiel der Erfindung vorgesehen werden. Derartig geänderte Ausführungsbeispiele sind - auch wenn sie in den Zeichnungen nicht dargestellt sind - von der Erfindung mitumfasst.

Alle offenbarten Merkmale sind für sich erfindungswesentlich. In die Offenbarung der Anmeldung wird hiermit auch der Offenbarungsinhalt der gegebenenfalls zugehörigen Prioritätsunterlagen (Abschrift der Voranmeldung) sowie der gegebenenfalls zitierten Druckschriften und der beschriebenen Vorrichtungen des Standes der Technik vollinhaltlich mit einbezogen, auch zu dem Zweck, einzelne oder mehrere Merkmale dieser Unterlagen in einen oder in mehrere Ansprüche der vorliegenden Anmeldung mit aufzunehmen.

Die Fig. 4 zeigt zunächst in einer schrägen, isometrischen, sehr schematischen Aufsicht ein gattungsgemäßer Wärmetauscher 10.

Dieser besteht im Wesentlichen aus den in Fig. 3 in einer Einzel- oder Explosionsdarstellung dargestellten Komponenten oder Zwischenprodukten: Hierbei handelt es sich zunächst um ein Rohrsystem 11, welches in Fig. 3 exemplarisch als Rohrmäander dargestellt ist (und beispielsweise aus Kupfer besteht). An den Bogen(end)bereichen 12 weist das Rohrsystem 11 mehrere, parallele, gerade Rohrabschnitte 16 auf.

Fig. 3 zeigt als weitere Zwischenprodukte (fünf der eigentlich neun) Lamellen 18, welche in einer sehr schematischen Ansicht dargestellt sind und in Aufsicht in etwa streifenförmig ausgebildet sind. Während die Lamellen 18 in Fig. 3 in der Aufsicht noch keine Einzelheiten hinsichtlich ihres jeweiligen Querschnitts offenbaren, wird im Zusammenhang mit Fig. 4 noch erläutert, dass die Lamellen 18 insbesondere Abkantungen und Aufnahmesicken für die geraden Rohrabschnitte 16 aufweisen.

Schließlich offenbart Fig. 3 noch (exemplarische zwei) Halterungselemente 19a, 19b einer Halterung 19.

Die in Fig. 3 dargestellten Zwischenprodukte können insbesondere an einem ersten Ort, beispielsweise dem Sitz oder der Betriebshalle des Herstellers des Wärmetauschers 10, hergestellt und dann vorzugsweise (separat, platzsparend) verpackt werden.

Anschließend können sie an einen zweiten, entfernten Ort verbracht werden, nämlich typischerweise den Montageort, an welchem sie montiert und zusammengesetzt werden sollen.

Das Verbringen an den zweiten Ort kann hierbei auf übliche Weise, beispielsweise mit Hilfe von Lastkraftwagen oder Zügen oder ähnlichem, erfolgen.

An dem Montageort, typischerweise einem Gebäuderaum, können die Zwischenprodukte gemäß Fig. 3, dann (insbesondere werkzeuglos) zu einem Lamellenwärmetauscher 10 zusammengebaut werden, wie er in Fig. 4 dargestellt ist.

Hierzu können die (in dem Ausführungsbeispiel exemplarisch neun) Lamellen 18, insbesondere werkzeuglos, an dem Rohrsystem 11 festgelegt werden, insbesondere an den geraden Rohrabschnitten 16. Sie können hierzu beispielsweise eine Anlagesicke 13 aufweisen, welche in Fig. 4 allenfalls erahnbar ist, wobei die geraden Rohrabschnitte 16 in diese Sicken 13 einschnappen können (alternativ könnten die Rohrabschnitte 16 in den Sicken auch verklebt werden oder ähnliches).

Durch die parallele Anordnung der geraden Rohrabschnitte 16 weisen somit auch die Lamellen 18 im zusammengebauten Zustand des Wärmetauschers 10 eine im Wesentlichen parallele Anordnung auf.

Dies führt ausweislich Fig. 4 dazu, dass sich zwischen den Lamellen 18 (den Wärmetauscher 10 im Wesentlichen entlang seiner gesamten Länge L durchsetzende) Durchlässe oder Schächte 17 bilden.

Diese Schächte 17 ermöglichen dabei besonders bevorzugte Konvektionseffekte, welche bei gattungsgemäßen Lamellenwärmetauschern 10 in der Regel zu mehr Tauscherleistung führen als gattungsfremde (Platten-)Wärmetauscher gemäß Fig. 1 bieten.

Bezüglich Fig. 4 sei angemerkt, dass die Schächte 17 tatsächlich nicht den kompletten Wärmetauscher 10 durchsetzen, da sie beispielsweise in den Endbereichen 14 des Wärmetauschers 10 von den quer angeordneten Halterungselementen 19a, 19b abgedeckt werden. Nichtsdestotrotz erstrecken sich die Schächte 17 in Längserstreckungsrichtung L über einen Bereich des Wärmetauschers 10 von mehr als 50%, insbesondere mehr als 80% (so dass eine hinreichende Konvektion gesichert ist).

Die Halteelemente 19a bzw. 19b der Halterung 19 können insbesondere (wie die Lamellen 18) ebenfalls aus Blech bestehen, was eine weitere Reduzierung des Gewichtes des gesamten Wärmetauschers 10 ermöglicht. Sie können an den Lamellen 18 und/oder dem Rohrsystem 11 (insbesondere werkzeuglos) lösbar befestigt sein, vorzugsweise über eine formschlüssige Verbindung. Beispielsweise können sie an den Lamellen gewindelos formschlüssig verschraubt oder magnetisch festgelegt sein.

Sie dienen dabei insbesondere der Festlegung an einer in Fig. 1 nicht weiter dargestellten Raumdecke 1 und sind an dieser beispielsweise über in Fig. 4 lediglich angedeutete Befestigungselemente 15, wie (Stahl-)Seile, Gestänge oder ähnliches befestigt.

Fig. 4 verdeutlich schließlich exemplarisch, dass die Bogenbereiche 12 des Rohrsystems 11 in dem dargestellten Ausführungsbeispiel nicht von den Lamellen 18 überdeckt sind. In alternativen, nicht dargestellten Ausführungsbeispielen, ist dies aber auch ohne weiteres möglich.

Die Lamellen 18 weisen, wie in Fig. 4 bereits angedeutet, neben der zentralen Sicke 13 abstehende seitliche Flügel 20 auf.

Die Figuren 5 verdeutlichen drei unterschiedliche, exemplarische Ausgestaltungen: So zeigen die Figuren 5 jeweils eine Lamelle 18 im Querschnitt samt im Querschnitt D-förmigem Rohrabschnitt 16.

Sehr exemplarisch zeigt Fig. 5a beispielsweise, dass die dargestellte Lamelle 18 zwei seitliche Flügelelemente 20a und 20b aufweist, welche aus der Blechebene E der Lamelle 18 herausstehen, insbesondere unter einem Anstellwinkel α.

Ein zentraler Anlagebereich 21 ist hingegen plan ausgebildet und liegt in der Blechebene E.

In dem Ausführungsbeispiel gemäß Fig. 5a ist angedeutet, dass der Rohrabschnitt 16 mit seinem geraden Anlagebereich an dem Anlagebereich 21 der Lamelle 18 angebracht ist (wobei Fig. 5a aus schematischen Gründen bewusst einen gewissen Abstand lässt), beispielsweise mit Hilfe von nicht dargestelltem Kleber oder nicht dargestellten (formschlüssigen oder magnetischen) Verbindungsmitteln.

Die Querschnittskonfiguration gemäß Fig. 5b unterscheidet sich von der gemäß Fig. 5a im Wesentlichen darin, dass der zentrale, plane Bereich 21 der Lamelle 18 eine Anlagesicke 13 für den Rohrabschnitt 16 aufweist.

Gemäß Fig. 5c ist die Anlagesicke 13 umgekehrt orientiert.

Welche der Konfigurationen gemäß den Figuren 5a bis 5c in Fig. 4 verwendet ist, sei an dieser Stelle offen gelassen. Grundsätzlich eignen sich alle.

Während im Ausführungsbeispiel gemäß Fig. 4 dem geraden Rohrabschnitt 16 genau eine Lamelle 18 zugeordnet ist, sind ohne weiteres auch mehrlagige Varianten möglich.

In diesem Sinne zeigt Fig. 6 in einer sehr schematischen, abgeschnittenen Ansicht einen Ausschnitt aus einem Ausführungsbeispiel, bei welchem einem geraden Rohrabschnitt 16 des Rohrmäanders 11 nicht lediglich eine Lamelle zugeordnet ist, sondern ein Lamellenverbund 22.

Weitere Lamellenverbunde 22 würden unter Ausbildung von Schächten 17 links und recht bezüglich der Fig. 6 anschließen, jeweils einem (zu dem Rohrabschnitt 16) parallelen Rohrabschnitt zugeordnet (ebenfalls nicht dargestellt).

Der in Fig. 6 dargestellte Lamellenverbund 22 besteht aus drei "Lamellenlagen", nämlich einer oberen Lamelle 18a, einer mittleren Lamelle 18b und einer unteren Lamellen 18c. Sämtliche Lamellen 18a, 18b, 18c des Lamellenverbundes 22 weisen einen planen, zentralen Anlagebereich 21 auf, mit welchem sie aneinander anliegen (beispielsweise wird der zentrale Anlagebereich 21 der mittleren Lamelle 18b zwischen den Anlagebereichen 21 der oberen und unteren Lamellen 18a, 18c gesandwicht.

Dabei kann mindestens einer der planen Anlagebereiche 21 (vorzugsweise der Anlagebereich 21 der unteren Lamelle 18c) eine Anlagesicke für den geraden Rohrabschnitt 16 aufweisen.

Während die mittlere Lamelle 18b im Wesentlichen nicht aus der Blechebene E heraustritt, weisen sowohl die obere Lamelle 18a als auch die unteren Lamelle 18c Flügel 20 auf, welche exemplarisch in paarweise identischen (zwischen den Lamellen 18a und 18c jedoch unterschiedlichen) Winkeln aus der Blechebene E abstehen. Insofern wird eine fast *-förmige Querschnittsausgestaltung des Lamellenverbundes 22 erreicht.

Der Ausschnitt gemäß Fig. 6 aus einem erfindungsgemäßen Wärmetauscher 10 verdeutlicht zudem noch weitere Besonderheiten, insbesondere im Vergleich zu Fig. 4: So besteht die Halterung 19 vorliegend aus (Gewinde-)Aufnahmen 19c und 19d. In diese kann beispielsweise ein Befestigungselement 15' nach Art einer Gewindestange eingreifen, welches mit seinem anderen, nicht dargestellten Ende an einer nicht dargestellten Gebäudedecke befestigt ist.

Beispielsweise können in diesem Sinne jedem Lamellenverbund 22 eines solchen Wärmetauschers 10 eigene Halterungselemente 19c, 19d zugeordnet sein, so dass vorliegend kein gemeinsamer Rahmen als Halterung notwendig ist.

Gemäß einer weiteren Besonderheit weisen die Lamellen 18 gemäß Fig. 6 in ihrem äußeren Bereich, bzw. im Bereich der Flügel 20, Luftdurchlässe bzw. Lochungen 27 auf. Dabei kann es sich lediglich beispielsweise um materialerhaltende Lochungen handeln, bei deren Herstellung kein Material vom Blechrohling abfällt, sondern das Material zur Herstellung der Lochung lediglich aus der Flügel- oder Blechebene E herausgestellt wird.

Derartige Lochungen 27 dienen insbesondere der Luftleitung durch bzw. über den Wärmetauscher bzw. der Erzeugung von Turbulenzen oder der Verbesserung der Luftleitgeometrie oder ähnlichem.

Lediglich der Vollständigkeit halber sei zu Fig. 6 angemerkt, dass die Lamellenverbunde 22 eines solchen Wärmetauschers selbstverständlich auch andersartig an der Gebäudedecke befestigt werden könnten, beispielsweise über Halterungselemente 19a, 19b ähnlich wie in Fig. 4 dargestellt oder durch in Längsrichtung L endseitige Halteschienen, wie sie beispielsweise in Fig. 7 angedeutet sind:
So zeigt Fig. 7 eine entsprechende Halteschiene 23 als einen Teil einer Halterung 19. In dieser Halteschiene 23 können beispielsweise die Endbereiche 24 von drei nebeneinander angeordneten Lamellenverbunden 22, wie sie in Fig. 6 dargestellt sind, eingeschoben werden.

Dafür bietet die Halteschiene 23 drei nebeneinander angeordnete, im Wesentlichen identische Halteschlitze 25, in welche die Enden 24 der Verbunde 22 eingeschoben werden können.

Je nach Ausgestaltung des Rohrsystems 11 bzw. der Lamellen 18 bzw. der Lamellenverbunde 22 kann die Halteschiene 23 selbstverständlich auch entsprechende Aufnahmeschlitze oder Aufnahmekanäle für die Bogenbereiche 12 des Rohrsystems vorsehen, welche in Fig. 7 der Übersichtlichkeit halber gestrichelt angedeutet sind.

Fig. 8 zeigt dann in einer sehr schematischen Aufsicht einen hinsichtlich seiner Form noch unverarbeiteten Lamellenrohling 26, welcher als rechteckiger Blechstreifen ausgebildet ist und nahezu unverändert beispielsweise als mittlere Lamelle 18b im Ausführungsbeispiel gemäß Fig. 6 eingesetzt werden könnte.

Diese Figur dient aber hauptsächlich dazu, zu veranschaulichen, dass die Lamellen 18a, 18b, 18c eines Lamellenverbundes 22 bzw. mehrerer Lamellenverbunde 22 oder auch einzelne, nebeneinander angeordnete Lamellen 18 üblicherweise sämtlich zunächst nach Art von Rohlingen 26 vorliegen, welche dann noch in eine spezielle (Querschnitts-)Form gebracht werden können, beispielsweise durch einen Abkantprozess.

Fig. 8 zeigt dabei, dass der Rohling 26 bereits Lochungen 27 vorsieht. Wie oben dargestellt, kann es sich um materialerhaltende Lochungen handeln oder im nicht dargestellten alternativen Ausführungsbeispiel auch um materialabhebende Lochungen, bei welchen das Material einfach aus dem Rohblech herausgestanzt und dann entsorgt wird oder ähnliches. Auch können die Lochungen 27 selbstverständlich jede beliebige, geeignete Form aufweisen (vorliegend sind sie lediglich exemplarisch als Jalousie-Lochungen ausgebildet).

Würde man z. B. einen Lamellenverbund 22 gemäß Fig. 6 herstellen wollen, so würde man, ausgehend von Fig. 8, drei entsprechende Rohlinge 26 hernehmen, einen unverändert lassen, diesen als mittlere Lamelle 18b nutzen, einen unter Abkantung von zwei Flügeln als obere Lamelle 18a nutzen und einen weiteren, ebenfalls unter Ausbildung von zwei Flügeln durch einen Abkantprozess sowie durch die Ausbildung einer zentralen Sicke für den Rohrabschnitt 16, als untere Lamelle 18c verwenden.

Auf diese Weise ist auch ein eigentlich recht komplexer Lamellenverbund 22 sehr einfach herstellbar.

Dabei stellt sich des Weiteren die Frage, wie mehrere Lamellen 18 eines Lamellenverbundes 22 überhaupt aneinander befestigt werden. Dies kann natürlich auf herkömmliche Weise, beispielsweise mit Hilfe von Klebemitteln, erfolgen. Da diese aber nicht ohne Weiteres lösbar sind, werden lösbare Verbindungen zwischen den einzelnen Lamellen eines Verbundes 22 bevorzugt: So könnten beispielsweise im Anlagebereich 21 gemäß Fig. 6 über der obersten Lamelle 18a und unterhalb der unteren Lamelle 18c entsprechende Magnete platziert werden, die den Verbund zusammenhalten.

Alternativ sind aber selbstverständlich auch, insbesondere lösbare bzw. werkzeuglose Verbindungen nutzbar, wie sie beispielsweise in Fig. 9 dargestellt sind:
Fig. 9 zeigt dabei, dass in einem Ausschnitt einer Lamelle 18' eine Hakennase 28 aus dem Blech herausgearbeitet ist. Diese kann beispielsweise von derselben Vorrichtung erzeugt werden, wie die Lochungen 26 (beispielsweise mit Hilfe einer Nibbelmaschine). In einer weiteren Lamelle 18" kann dann beispielsweise ein Langloch 29 vorgesehen sein, wobei die beiden Lamellen 18' und 18" formschlüssig, werkzeuglos und lösbar miteinander verbunden werden können, indem sie einfach aufeinander zu bewegt werden, wobei die Nase 28 in das Langloch 29 eintauchen und die Oberseite der Lamelle 18" formschlüssig hintergreifen kann.

Fig. 9 zeigt somit eine einfache Möglichkeit, zwei Lamellen eines Verbundes aneinander festzulegen.

Dabei können die beiden Lamellen 18' und 18" jederzeit auch wieder voneinander getrennt werden, insbesondere werkzeuglos und/oder ohne den Wärmetauscher 10 dabei zu zerstören.

Beispielsweise kann hierdurch die Lamelle 18' gegen eine andere Lamelle einer anderen Farbe (aber gleicher Form) ausgetauscht werden.

Lediglich der Vollständigkeit halber sei darauf hingewiesen, dass auf diese Weise Lamellen selbstverständlich auch an Elementen einer Halterung 19 angebracht werden können, beispielsweise an Leisten, wie sie in Fig. 4 dargestellt und mit 19a, 19b bezeichnet sind.

In beiden Fällen wird insgesamt eine formschlüssige, lösbare, insbesondere gewindefreie Verbindung bevorzugt (zwar könnte man sich vorstellen, derartige Verbindungen auch mit Schraubverbindungen zu bewerkstelligen; Besonders bevorzugt sind aber schraublose oder gewindefreie Verbindungen, da man für Schrauben in der Regel Werkzeuge wie Schraubendreher oder ähnliches benötigt).

Die Figuren 10 bis 14 zeigen dann unterschiedliche Ausgestaltungen von Lamellenverbunden mit lediglich einer Lamelle 18, jeweils in einer sehr schematischen Schnittansicht, wobei Fig. 10 im Wesentlichen dem Ausführungsbeispiel gemäß Fig. 5b entspricht, mit dem Unterschied, dass Lochungen 27 im Bereich der Flügel 20 vorgesehen sind.

Fig. 11 zeigt eine Konfiguration, bei der die Flügel 20 nicht abstehen, sondern in der Blechebene E verbleiben.

Bei der Konfiguration gemäß Fig. 12 stehen die Flügel 20 in einem rechten Winkel ab, bei der Konfiguration gemäß Fig. 13 ebenfalls in rechten Winkeln, aber in unterschiedliche Richtungen ausgerichtet.

Fig. 14 zeigt dann insofern ein besonders Ausführungsbeispiel, als dass die Lamelle 18‴ doppelt in dieselbe Richtung abgekantet wurde und somit wie ein liegendes U geformt ist, mit zwei sich gegenüberliegenden, parallelen Anlageflächen oder Begrenzungsflächen 30 und 30' für den Rohrabschnitt 16.

In Querrichtung Q bildet diese Ausführungsform insofern eine "spielbietende" Befestigung von Rohr und Lamelle. Das Rohr kann in Querrichtung Q verschoben werden, um so eine Montage der Lamelle 18‴ bzw. des gesamten Wärmetauschers durch Spiel zu vereinfachen (alternativ kann statt einer offenen U-Form selbstverständlich durch weiteres Abkanten auch eine Art geschlossene Rechteckform erreicht werden).

Die Figuren 15 bis 27 zeigen dann exemplarische Ausgestaltungen von zweilagigen Lamellenverbunden, bei welchen jeweils zwei Lamellen aneinander festgelegt sind (wie oben bereit erwähnt vorzugsweise lösbar und/oder formschlüssig).

Die jeweils zwei Lamellen 18 liegen dabei in ihren planen Anlagebereichen aneinander und sind wie oben beschrieben aneinander festgelegt. Insbesondere kann eine der beiden Lamellen 18 (oder beide) eine entsprechende Anlagesicke für den Rohrabschnitt 16 aufweisen.

Die Figuren 15 bis 27 verdeutlichen dabei, dass beispielsweise eine der Lamellen in der Blechebene verbleiben kann (vgl. beispielsweise Fig. 22, 26 oder 27), wobei die Andere abstehende Flügel aufweist (beispielsweise in einem stumpfen, rechten oder spitzen Winkel abstehend).

Eine weitere Besonderheit zeigt der Vergleich der Fig. 15 und 23, welcher verdeutlicht, dass unter Einsatz zwei identischer Lamellen und sogar einer identischen Orientierung zueinander ein unterschiedliches Erscheinungsbild eines Lamellenverbundes erreicht werden kann: So sind die Anlagebereiche 21 gemäß Fig. 15 im Wesentlichen horizontal ausgerichtet, diejenigen gemäß Fig. 23 im Wesentlichen vertikal. Auf diese Weise können beispielsweise noch während der Montage und/oder dem Zusammenbau eines Wärmetauschers, je nach Raumsituation, unterschiedliche, insbesondere optische, Effekte erzeugt werden, indem der gesamte Verbund 22 (bestehend aus den beiden Lamellen 18) unterschiedlich ausgerichtet wird.

Hierbei können insbesondere die nicht dargestellten Halteelemente derart vorgesehen werden, dass eine unterschiedlich orientierte Anbringung ermöglich wird (beispielsweise können die Endplatten ebenfalls unterschiedlich ausgerichtet aufhängbar sein oder ähnliches).

Auch ist den Figuren 15 bis 27 entnehmbar, dass der Rohrabschnitt 16 und/oder eine diesen übergreifende Sicke von unterhalb, also beispielsweise bei einer Deckenanordnung aus dem Raum heraus, sichtbar ist oder auch nicht (vgl. beispielsweise den Unterschied zwischen Figuren 15 und 16), je nach Anordnung von Rohrabschnitt 16 und/oder Sicke in dem Lamellenverbund.

Des Weiteren zeigen die Figuren 28 bis 32 exemplarisch vergleichbare Anordnungen mit dreilagigen Lamellenverbunden, also Verbunden bestehend aus drei Lamellen, welche insbesondere jeweils im Anlagebereich 21 aneinanderliegen (siehe Ausführungen zu Fig. 6).

Auch hier kann, wie beispielsweise der Vergleich zwischen den Figuren 28, 29 und 30 zeigt, die Ausrichtung insgesamt oder die Ausrichtung des Rohres bzw. der Sicke variiert werden.

Abschließend zeigen die Figuren 33 bis 35 noch Ausführungsbeispiele für mehrlagige Lamellenverbunde, welche sämtlich eine Lamelle ähnlich Fig. 7 aufweisen, bei welcher also durch die Bereitstellung gegenüberliegender, paralleler Anlageflächen oder Begrenzungsflächen 30, 30' Spiel zwischen dem Lamellenverbund und dem Rohrbereich 16 bei der Montage geboten wird. Diese Lamellenverbunde bestehen jeweils aus zwei Lamellen (von welchen eine jeweils die besagt U-Form aufweist).

## Patentansprüche

1. Lamellenwärmetauscher (10) zur Klimatisierung von Gebäuderäumen, umfassend ein Rohrsystem (11), insbesondere einen Rohrmäander, zum Leiten eines Mediums, wobei das Rohrsystem (11) über den Großteil seiner Rohrlänge nicht an einer Trägerplatte (3) anliegt, sondern an, insbesondere parallel angeordneten, Lamellen (18), welche zwischen sich einen Durchlass (17) des Lamellenwärmetauschers ausbilden, und wobei die Lamellen (18) aus Blech bestehen, **dadurch gekennzeichnet, dass** demselben Rohrabschnitt (16) mindestens zwei Lamellen (18) zugeordnet sind, welche im Bereich des Rohrabschnittes (16), abgesehen von einer gegebenenfalls vorhandenen Anlagesicke (13) für den Rohrabschnitt (16), plan aufeinanderliegen, in ihren beiden Randbereichen jedoch jeweils nicht.

2. Lamellenwärmetauscher (10) nach Anspruch 1, **dadurch gekennzeichnet, dass** die Lamellen (18), insbesondere materialerhaltende, Lochungen (27) aufweisen.

3. Lamellenwärmetauscher (10) nach Anspruch 1 oder 2, **dadurch gekennzeichnet, dass** die Lamellen (18) im Querschnitt von einer I-Form abweichen, insbesondere aber einen achsen- und/oder punktsymmetrischen Querschnitt aufweisen.

4. Lamellenwärmetauscher (10) nach einem der voranstehenden Ansprüche, **dadurch gekennzeichnet, dass** die Lamellen (18) in ihrem zentralen Querschnittsbereich (21) im Wesentlichen plan ausgebildet sind, abgesehen von der gegebenenfalls vorhandenen Anlagesicke (13) für einen Abschnitt (16) des Rohrsystems (11).

5. Lamellenwärmetauscher (10) nach Anspruch 4, **dadurch gekennzeichnet, dass** die Lamellen (18) mindestens in einem ihrer Randbereiche von der durch den planen zentralen Querschnittsbereich (21) ausgebildeten Ebene (E) abstehen, insbesondere nach Art einer Abkantung und/oder unter einem vorgegebenen Winkel (α).

6. Lamellenwärmetauscher (10) nach einem der vorangegangenen Ansprüche, **dadurch gekennzeichnet, dass** demselben Rohrabschnitt (16) mindestens drei Lamellen (18) zugeordnet sind, welche insbesondere einen Lamellenverbund (22) ausbilden.

7. Lamellenwärmetauscher (10) nach einem der vorangegangenen Ansprüche, **dadurch gekennzeichnet, dass** besagte mindestens zwei Lamellen (18) durch, insbesondere formschlüssige oder magnetische, lösbare Verbindungsmittel (28, 29) aneinander, vorzugsweise unverlierbar, festgelegt sind, insbesondere derart, dass sie werkzeuglos voneinander trennbar sind.

8. Lamellenwärmetauscher (10) nach dem Oberbegriff des Anspruches 1, **dadurch gekennzeichnet, dass** mindestens eine Lamelle (18) so geformt ist, dass sie zwei sich gegenüberliegende, insbesondere parallele, Anlageflächen oder Begrenzungsflächen (30, 30') für einen Rohrabschnitt (16) des Rohrsystems (11) ausbildet, insbesondere U-förmig oder kastenförmig ausgebildet ist.

9. System umfassend einen Lamellenwärmetauscher (10) nach einem der voranstehenden Ansprüche sowie einen Lamellenvorrat, wobei das System reversible Verbindungsmittel (28, 29), zum werkzeuglosen und/oder lösbaren Anbringen von Lamellen (18) des Lamellenvorrats an Lamellen (18) des Lamellenwärmetauschers (10) oder zum Ersetzen dieser, vorsieht.

10. Verfahren zur Herstellung und zum Anpassen eines Lamellenwärmetauschers (10) zur Klimatisierung von Gebäuderäumen nach einem der Ansprüche 1 bis 8, umfassend das Bereitstellen des Rohrsystems (11), insbesondere Rohrmäanders, zum Leiten eines Mediums, wobei das Rohrsystem (11) über den Großteil seiner Rohrlänge nicht an einer Trägerplatte (3) angeordnet wird, sondern an, insbesondere parallel angeordneten, Lamellen (18), welche zwischen sich einen Durchlass (17) des Lamellenwärmetauschers (10) ausbilden, und wobei die Lamellen (18) aus Blech hergestellt, und insbesondere abgekantet werden, vorzugsweise unter Einsatz einer Nibbelmaschine, **dadurch gekennzeichnet, dass** einige oder sämtliche Lamellen (18) mit Hilfe reversibler Verbindungsmittel (28, 29) gegen Lamellen einer anderen Form oder Farbe ausgetauscht werden.

## Claims

1. Lamellar heat exchanger (10) for the air conditioning of rooms of buildings, comprising a pipe system (11), in particular a pipe meander, for conducting a medium, wherein the pipe system (11) does not rest against a support plate (3) over the majority of its pipe length, but against lamellae (18), in particular arranged in parallel, which form a passage (17) of the lamellar heat exchanger between them, and wherein the lamellae (18) consist of sheet metal, **characterised in that** at least two lamellae (18) are associated with the same pipe section (16), which lamellae lie flush on top of each other in the area of the pipe section (16), apart from any plant bead (13) for the pipe section (16) if present, but not in their two edge areas.

2. Lamellar heat exchanger (10) according to claim 1, **characterised in that** the lamellae (18) have perforations (27), in particular material preserving perforations.

3. Lamellar heat exchanger (10) according to claim 1 or 2, **characterised in that** the cross section of the lamellae (18) deviates from an I-shape, but in particular have an axially and/or point symmetric cross section.

4. Lamellar heat exchanger (10) according to one of the preceding claims, **characterised in that** the lamellae (18) are essentially flush in their central cross-sectional area (21), apart from, if present, the plant bead (13), for a section (16) of the pipe system (11).

5. Lamellar heat exchanger (10) according to claim 4, **characterised in that** the lamellae (18) project at least in one of their edge areas from the plane (E) formed by the flush central cross-sectional area (21), in particular in the manner of a bend and/or at a predetermined angle (α).

6. Lamellar heat exchanger (10) according to one of the preceding claims, **characterised in that** at least three lamellae (18) are assigned to the same pipe section (16), which in particular form a lamellae composite (22).

7. Lamellar heat exchanger (10) according to one of the preceding claims, **characterised in that** said at least two lamellae (18) are fixed to one another, preferably captively, by, in particular form-fitting or magnetic, releasable connecting means (28, 29), in particular in such a way that they can be separated from one another without tools.

8. Lamellar heat exchanger (10) according to the preamble of claim 1, **characterised in that** at least one lamella (18) is shaped in such a way that it forms two opposing, in particular parallel, contact surfaces or boundary surfaces (30, 30') for a pipe section (16) of the pipe system (11), in particular is U-shaped or box-shaped.

9. System comprising a lamellar heat exchanger (10) according to one of the preceding claims and a lamella supply, wherein the system provides reversible connecting means (28, 29) for attaching lamellae (18) of the lamella supply to lamellae (18) of the lamellar heat exchanger (10) without tools and/or detachably, or for replacing them.

10. Method for the production and adaptation of a lamellar heat exchanger (10) for the air conditioning of rooms of buildings according to one of claims 1 to 8, comprising providing the pipe system (11), in particular pipe meander, for conducting a medium, wherein the pipe system (11) is not arranged on a support plate (3) over the majority of its pipe length, but on, in particular parallel arranged, lamellae (18), which form between them a passage (17) of the lamellar heat exchanger (10), and wherein the lamellae (18) are produced from sheet metal, and in particular are beveled, preferably using a nibbling machine, **characterised in that** some or all of the lamellae (18) are exchanged for lamellae of a different shape or colour with the aid of reversible connecting means (28, 29).

## Revendications

1. Échangeur de chaleur à lamelles (10) pour la climatisation de locaux, comprenant un système de tuyaux (11), en particulier un serpentin tubulaire, pour acheminer un fluide, le système de tuyaux (11) ne reposant pas sur une plaque de support (3) sur la majeure partie de sa longueur, mais sur des lamelles (18), en particulier disposées parallèlement les unes des autres, qui forment entre elles un passage (17) de l'échangeur de chaleur à lamelles, et les lamelles (18) étant constituées de tôle, **caractérisé en ce qu'**au moins deux lamelles (18) sont associées à la même section de tube (16), lesquelles reposent à plat l'une sur l'autre dans la zone de la section de tube (16), à l'exception d'une moulure d'appui (13) éventuellement présente pour la section de tube (16), mais pas dans leurs deux zones de bordure.

2. Échangeur de chaleur à lamelles (10) selon la revendication 1, **caractérisé en ce que** les lamelles (18) présentent des perforations (27), en particulier des perforations conservant le matériau.

3. Échangeur de chaleur à lamelles (10) selon la revendication 1 ou 2, **caractérisé en ce que** les lamelles (18) s'écartent d'une forme en I dans leur section transversale, mais présentent en particulier une section transversale symétrique par rapport à un axe et/ou un point.

4. Échangeur de chaleur à lamelles (10) selon l'une des revendications précédentes, **caractérisé en ce que** les lamelles (18) sont essentiellement planes dans leur zone centrale en coupe transversale (21), à l'exception de la moulure d'appui (13) éventuellement présente pour une section (16) du système de tuyaux (11).

5. Échangeur de chaleur à lamelles (10) selon la revendication 4, **caractérisé en ce que** les lamelles (18) dépassent, au moins dans l'une de leurs zones marginales, du plan (E) formé par la zone centrale plane de section transversale (21), en particulier à la manière d'un pli et/ou selon un angle prédéfini (α).

6. Échangeur de chaleur à lamelles (10) selon l'une des revendications précédentes, **caractérisé en ce qu'**au moins trois lamelles (18) sont associées à la même section de tube (16), lesquelles forment en particulier un ensemble de lamelles (22).

7. Échangeur de chaleur à lamelles (10) selon l'une des revendications précédentes, **caractérisé en ce que** lesdites au moins deux lamelles (18) sont fixées l'une à l'autre, de préférence de manière imperdable, par des moyens de liaison amovibles (28, 29), en particulier par complémentarité de forme ou magnétiques, en particulier de telle sorte qu'elles peuvent être séparées l'une de l'autre sans outil.

8. Échangeur de chaleur à lamelles (10) selon le préambule de la revendication 1, **caractérisé en ce qu'**au moins une lamelle (18) est formée de manière à former deux surfaces d'appui ou surfaces de délimitation (30, 30') opposées, en particulier parallèles, pour un tronçon de tuyau (16) du système de tuyaux (11), en particulier en forme de U ou de caisson.

9. Système comprenant un échangeur de chaleur à lamelles (10) selon l'une des revendications précédentes ainsi qu'une réserve de lamelles, le système prévoyant des moyens de fixation réversibles (28, 29) pour la fixation sans outil et/ou amovible de lamelles (18) de la réserve de lamelles sur des lamelles (18) de l'échangeur de chaleur à lamelles (10) ou pour le remplacement de celles-ci.

10. Procédé de fabrication et d'adaptation d'un échangeur de chaleur à lamelles (10) pour la climatisation de locaux de bâtiments selon l'une des revendications 1 à 8, comprenant la mise à disposition du système de tuyaux (11), en particulier un serpentin tubulaire, pour acheminer un fluide, le système de tuyaux (11) ne reposant pas sur une plaque de support (3) sur la majeure partie de sa longueur, mais sur des lamelles (18) disposées en particulier parallèlement, qui forment entre elles un passage (17) de l'échangeur de chaleur à lamelles (10), et les lamelles (18) étant constituées de tôle et en particulier pliées, de préférence à l'aide d'une grignoteuse, **caractérisé en ce que** certaines ou toutes les lamelles (18) sont remplacées par des lamelles d'une autre forme ou d'une autre couleur à l'aide de moyens de fixation réversibles (28, 29).
